# EUROPÄISCHE PATENTSCHRIFT

(11) **EP 0 041 964 B1**
(45) Veröffentlichungstag und Bekanntmachung des Hinweises auf die Patenterteilung: **05.10.1983**
(21) Anmeldenummer: 80902286.6
(22) Anmeldetag: 26.11.1980
(51) Int. Cl.: A47B 88/00

(54) **VORRICHTUNG ZUR EINSTELLBAREN VERBINDUNG VON FRONTBLENDEN AUSZIEHBARER MÖBELTEILE MIT VERSTELLBESCHLÄGEN**
DEVICE FOR ADJUSTABLY CONNECTING THE FRONT PANEL OF A REMOVABLE PART OF A PIECE OF FURNITURE WITH ADJUSTING PIECES
DISPOSITIF POUR RELIER DE FACON REGLABLE LE PANNEAU FRONTAL D'UNE PARTIE AMOVIBLE D'UN MEUBLE AVEC DES PIECES DE REGLAGE

(30) Priorität: 04.12.1979 DE 2948627
(43) Veröffentlichungstag der Anmeldung: 23.12.1981
(73) Patentinhaber: DÜPREE, Hans-Werner, D-4830 Gütersloh 11 (DE)
(72) Erfinder: DÜPREE, Hans-Werner, D-4830 Gütersloh 11 (DE)
(74) Vertreter: Meldau, Gustav, Dipl.-Ing.
(86) Internationale Anmeldenummer: EP8000138
(87) Internationale Veröffentlichungsnummer: WO8101502

## Beschreibung

Die Erfindung bezieht sich auf eine Vorrichtung zum einstellbaren Befestigen einer Frontblende an einem ausziehbaren Möbelteil gemäß dem ersten Teil des Anspruches 1.

Vorrichtungen der gattungsgemäßen Art sind beispielsweise bekannt aus der DE-A-21 28 512.

Weiterbildungen derartiger Vorrichtungen sind beschrieben in dem DE-U-77 05 784. Eine dieser Weiterbildungen bezieht sich auf eine Verbindung zwischen einem ausziehbaren Möbelteil und seiner Frontplatte, bei der ein Beschlagteil zum Befestigen an der Innenseite der Frontplatte angeordnet ist, bei dem ein nach innen schräg hochstehender Haken angeordnet ist, der mit einem an dem Möbelteil angeordneten, schräg nach unten stehenden Haken zusammenwirkt. Der schräg nach unten stehende Haken ist in einer senkrechten Führung an dem Möbelteil beweglich und wird durch eine zur Führung parallel verlaufende Schraube zum Zusammenwirken mit dem von der Frontplatte schräg hochstehenden Haken herauf- und heruntergestellt, so daß eine Verstellung der Frontplatte und anschließendes Festspannen der Frontplatte gegenüber dem Möbelteil ermöglicht ist. Die Stellschraube ist von unten her erreichbar.

Die Erfindung hat sich die Aufgabe gestellt, derartige Vorrichtungen weiterzuentwickeln und zu verbessern, so daß sie im Aufbau und in der Anbringung einfacher und wirtschaftlicher sind und auch einfacher zu handhaben und noch besser zugänglich sind.

Diese Aufgabe wird bei einer Vorrichtung der gattungsgemäßen Art durch die im zweiten Teil des Anspruches 1 angegebenen Merkmale gelöst.

Die waagerechten Führungen für den möbelteilseitigen Haken können unmittelbar auf der Außenseite der Vorderwand des Möbelteils angeordnet sein, sie können aber auch an einer vorderen, frontparallelen Abwinklung von zu den Seitenwänden des Möbelteils parallel verlaufenden Leisten, die beispielsweise als Führungs-oder Versteifungsleisten dienen, angeordnet sein.

Die waagerechten Führungen für den Gleitfuß des Hakens sind als Gleitleisten ausgebildet mit einem verbreiterten Rücksprung in Richtung auf die Vorderwand des Möbelteils, und der Gleitfuß weist an seiner Basis eine Verbreiterung auf zum Eingriff in diese Rücksprünge. Der Gleitfuß ist vorteilhaft sowohl an seiner verbreiterten Basis als auch zwischen den näher zusammenstehenden Teilen der Führungen geführt.

Nach einer vorteilhaften Ausführungsform sind die an der Rückseite der Frontplatte befestigten Haken und der Vorsprung durch einen Steg untereinander verbunden. An dem Haken, dem Vorsprung oder dem Verbindungssteg ist zweckmäßig eine in Richtung auf das Möbelteil etwas vorspringende senkrechte kleine Rippe angeformt, der an der unmittelbar gegenüberliegenden anliegenden Fläche eine Einbuchtung oder eine Nut zugeordnet ist, um eine Null-Stellung in waagerechter Richtung zu definieren. An einem der gleichen Teile ist eine senkrechtstehende Zunge angeformt, deren breites Ende mit einer in Richtung auf das Möbelteil etwas vorspringenden waagerechten Rippe versehen ist, der eine waagerechte Kante an der unmittelbar gegenüberliegenden anliegenden Fläche zugeordnet ist, um eine Null-Stellung in senkrechter Richtung zu definieren.

Die Schraube zum Verstellen des Gleittußes ist sehr vorteilhaft in dem Durchbruch der möbelteilfesten Seitenwand in einer dort eingelassenen, innen glatten Buchse aus Metall geführt, und sie wirkt zweckmäßig mit einer in den Gleitfuß eingelassenen, mit Innengewinde versehenen Buchse aus Metall zusammen. Die beiden gegeneinanderliegenden Flächen der waagerecht zusammenwirkenden Haken sind zweckmäßig mit einer Oberflächenrauhung, beispielsweise einer waagerecht verlaufenden Riffelung versehen.

Aufgrund der in waagerechter Richtung gegenständigen Haken an dem Möbelteil und der Frontplatte ist nach der Erfindung eine sehr einfache Anbringung der Frontplatte ermöglicht. Es ist lediglich erforderlich, die Möbelplatte gegen das ausziehbare Möbelteil, also beispielsweise eine Frontblende gegen die Vorderseite einer Schublade zu halten und den verschieblichen Hakenteil, der an dem Möbelteil in Führungen angeordnet ist, nach beiden Seiten nach außen zu schieben, so daß zunächst die Frontplatte gehalten ist. Hilfreich wirkt dabei, daß die Stellschraube in der Führungsbuchse der Seitenwand des Möbelteils, die innen glattwandig ist, ebenfalls zu verschieben ist, so daß durch Herausziehen der beiden Schrauben die möbelteilseitigen Haken gegen die frontplattenseitigen Haken gezogen werden, um die Frontseite festzuhalten.

Durch Eindrehen der Schrauben in die Gleitfüße der möbelteilseitigen Haken lassen sich diese dann zusammen mit der Frontplatte in seitlicher Richtung verstellen, so daß die Frontplatte ausgerichtet werden kann. Zum Festspannen werden die beiden seitlichen Schrauben dann gegeneinander gedreht, so daß beide möbelseitigen Haken auseinandergezogen werden. Der besondere Vorteil besteht dabei auch darin, daß durch diese Verspannung die Frontplatte in ihrem Mittelteil etwas nach innen gebogen wird, so daß eine dichte Anlage der Frontplatte auf ihrer gesamten Länge durch diese Vorrichtung zu erreichen ist. Das ist besonders wichtig, wenn es sich bei den ausziehbaren Möbelteilen beispielsweise um Küchenschubladen handelt oder um Schubladen in Möbeln, die auf dem Medizinalsektor verwendet werden, weil dort besonders hohe Anforderungen an Sauberkeit und Hygiene bestehen und sämtliche Möglichkeiten für Schmutzansammlungen zu vermeiden sind.

Unterstützt wird dieser einfache Aufbau der Verbindung, Einstellung und Befestigung der Frontplatte an dem Möbelteil dadurch, daß beim Einsetzen eine Abstützung nach unten hin erfolgen kann durch einen nach unten offenen Haltevorsprung an der Frontplatte, der einen Gegenhalter an dem Möbelteil von oben her übergreift. Dadurch wird verhindert, daß die an das Möbelteil locker angesetzte Frontplatte während der weiteren Handhabung, Einstellung und während des Festziehens der Schrauben nach unten herausfallen könnte, und es wird die Einstellung in waagerechter und senkrechter Richtung zum Ausrichten auf andere Frontplatten erleichtert.

Die Verbindung des Hakens mit dem Vorsprung an der Frontplatte mittels eines Steges vereinfacht die Herstellung dieses Beschlages und auch seine Anbringung sowie das Zusammenwirken der beiden Beschlagteile.

Weitere Vorteile der Erfindung sind in der speziellen Beschreibung aufgeführt. Die Erfindung wird nachstehend anhand von Ausführungsbeispielen mit Bezug auf die Zeichnungen näher erläutert. In den Zeichnungen zeigen :
Figur 1 Frontansicht eines ausziehbaren Möbelteils mit angedeuteter Frontplatte,
Figur 2 perspektivische Ansicht einer Ecke der Vorrichtung in einer Ausführungsform,
Figur 3 perspektivische Ansicht einer anderen Ausführungsform,
Figur 4 perspektivische Ansicht mit auseinandergezogenem Teil der Ausführungsform nach Fig. 3,
Figur 5 Frontansicht und Draufsicht des frontplattenseitigen Halterungsbeschlages,
Figur 6 Seitenansicht des Halterungsbeschlages,
Figur 7 Rückansicht des Halterungsbeschlages,
Figur 8 Frontansicht, des ausziehbaren Möbelteils,
Figur 9 Frontansicht des ausziehbaren Möbelteils mit eingesetztem Halterungsbeschlag,
Figur 10 Schnitt durch das ausziehbare Möbelteil mit Halterungsbeschlag und angesetzter Frontplatte - entlang der Linie X-X der Fig. 8.

Bei den hier dargestellten und beschriebenen Ausführungsbeispielen von ausziehbaren Möbelteilen mit Verstellbeschlägen sind als bevorzugter Anwendungsfall Schubladen beschrieben, die, einstückig aus Kunststoff gefertigt, derart ausgebildet sind, daß die Frontplatten oder hier auch besonders sogenannten Frontblenden an der Vorderseite unsichtbar befestigt sind. Es ergibt sich dadurch, daß der Innenraum der Schubladen vollkommen glattflächig und glattwandig ausgebildet ist, ohne irgendwelche Vertiefungen oder Durchbrechungen, in denen sich beispielsweise Schmutz sammeln könnte und die schwer zu reinigen sind. Eine Verstellbarkeit der Frontblenden der Schubladen nach der Höhe und nach der Seite ist erwünscht, um nach dem Einbau der Möbel auf regelmäßig nicht ganz ebenem Untergrund die Fronten der einzelnen Möbelkorpusse, die neben- und übereinanderstehen, gegeneinander auszurichten, so daß sich ein einheitliches Bild mit durchlaufenden Linien ergibt.

In der Vorderansicht der Figur 1 ist schematisch eine Schublade dargestellt, wobei die Frontblende strichpunktiert angedeutet ist und die dahinter befindlichen Teile der Vorderseite der Schublade zum Zwecke ihrer Lagebestimmung ebenfalls angedeutet sind. Insbesondere in Verbindung mit den Figuren 2 bis 4 handelt es sich dabei um den an der Blende 1 auf der Rückseite befestigten Beschlag 2 sowie um die an der Schublade 3 mit diesem Beschlag 2 zusammenwirkenden Teile 4, 5 und 6. Der an der Frontblende 1 festsitzende Beschlag 2 besteht aus einem oberen Haken 7, der zur Mitte der Front hin offen ist und der mit einem schubladenfesten Haken 8 zusammenwirkt, der nach der Seite und vorne hin offen ist, sowie aus einem Haltevorsprung 9, der nach vorne und unten offen ist und einen Gegenhalter 10 übergreift, der mit der Vorderwand der Schublade verbunden ist bzw. davor angeordnet ist.

Der mit der Schublade verbundene Haken 8 sitzt auf einem Gleitfuß 11, der in einer Führung, bestehend aus zwei waagerechten Führungsschienen 12 und 13 waagerecht verschieblich ist. Der Gleitfuß 11 hat an seinem der Schublade und ihrer Vorderwand am nächsten liegenden Teil nach oben und unten stehende Vorsprünge 14 und 15, die gleichgeformte Rücksprünge 16 und 17 an den Führungsschienen 12 und 13 hintergreifen und darin verschieblich sind. Die Seitenführung des Gleitfußes 11 wird nicht nur durch diese Vorsprünge 14 und 15 bewirkt, sondern auch vermittelt durch die darüberliegenden oberen und unteren Flächen 18 des Gleitfußes 11, die mit entsprechenden Gegenflächen 19 an den Führungsschienen 12 und 13 zusammenwirken. Der Haken 8 liegt mit seiner Unterfläche 20 frei über dem oberen Abschluß 21 der Führungsschienen, so daß er in seinem gesamten Querschnitt nach beiden Seiten hin, also nach oben und unten frei zugänglich ist.

Parallel zu den Führungen 12, 13 ist dazwischen eine Schraube 22 angeordnet, die in dem Gleitfuß 11 in ein Gewinde eingreift und in der zugeordneten Seitenwand 23 oder einem entsprechenden Vorsprung von der Seitenwand der Schublade in einer Buchse 24 geführt ist, wobei der Kopf 25 der Schraube von der Seite her erreichbar ist. Es ist erkennbar, daß mittels dieser Schraube 22 der Gleitfuß 11 in den Führungsschienen 12, 13 und damit der Haken 8 vor der vorderen Wand der Schublade waagerecht verschieblich ist. Zur Verschiebung kann sowohl die Schraube, in der glatten Buchse 24 geführt, herausgezogen oder hereingedrückt werden als auch, in hereingedrücktem Zustand, mittels eines Schraubendrehers am Kopf 25 der Schraube in dem Gewinde in dem Gleitfuß 11 gedrecht und damit der Gleitfuß mit dem Haken waagerecht verschoben werden.

Es ist zu beachten, daß entsprechend der Figur 1 auf beiden Seiten der Vorderseite der Schublade die vorstehend beschriebene Anordnung mit den Haken 7 und 8 spiegelbildlich angeordnet ist, so daß die Schrauben 6 bzw. 22 zum gleichsinnigen als auch zum gegeneinander Verstellen der mit der Schublade verbundenen Haken 8 zusammenwirken.

Um die Verbindung der Blende 1 mit der Schublade 3 zu vervollständigen und insbesondere beim Ansetzen der Blende 1 an die Schublade eine sichere Verbindung zu erreichen ohne daß die Gefahr des Herausfallens der Blende nach unten während des Verstellvorganges nach der Seite und nach der Höhe besteht, ist unterhalb des Hakens 7 an der Blende der untere Haltevorsprung 9 angeordnet, der einen Gegenhalter an der Schublade hintergreift, jedoch eine Verstellbewegung in senkrechter und waagerechter Richtung in den hier erforderlichen Bereichen nicht einschränkt. Der Vorsprung 9 kann auf seiner mit dem Gegenhalter zusammenwirkenden Fläche 26 mit einer geringen Schrägung versehen sein, wenn es erwünscht wird, eine besondere Klemmwirkung in diesem Bereich zu erhalten.

In der Fig. ist das Ausführungsbeispiel einer Schublade dargestellt mit der linken vorderen Ecke in perspektivischer Ansicht, bei der die Führungsschienen 12, 13 unmittelbar auf der Vorderwand der Schublade 3 angeordnet sind, sie können dort angeformt sein.

In der Fig. ist in entsprechender Darstellung ein anderes Ausführungsbeispiel gezeigt, bei dem eine Schublade mit doppelten Seitenwänden derart ausgebildet ist, daß in den von unten her offenen Zwischenraum zwischen den im Abstand voneinander liegenden Seitenwänden, entsprechend der Fig. 4, eine Rippenleiste 27 eingesetzt ist. An dieser Rippenleiste ist eine Aufnahmenut 28 für das Einsetzen handelsüblicher Schubladenführungen angeformt. Anstelle einer Rippenleiste 27 kann auch eine Führungsleiste an der Schublade seitlich befestigt sein. Die seitliche Leiste ist mit einer vorderen Abwinklung 29 versehen, die vor der Vorderwand der Schublade liegt und an der die Führungsschienen 12, 13 für den Gleitfuß 11 des schubladenseitigen Hakens 8 ausgebildet sind. Die Zuordnungen und Verhältnisse der einzelnen Teile sind im übrigen entsprechend dem zuvor beschriebenen Ausführungsbeispiel.

Die Funktion der Vorrichtung nach der Erfindung wird nachstehend beschrieben : An der Schubladenblende 1 sind nahe der beiden Seiten die Beschlagteile 2 befestigt. Die Haken 5 sind mittels der Schrauben 6 in ihre innerste Stellung geschoben. Die Frontblende 1 wird schräg angesetzt und mit den Vorsprüngen 9 über die Gegenhalter 10 geschoben und gegen die Schublade gedrückt, d. h. mit ihrem oberen Teil gegen die Schublade hin geschwenkt. Sodann wird mit Hilfe der Schrauben 6 der schubladenseitige Haken 5 auf beiden Seiten in seinen Führungen nach außen gezogen, so daß sich diese schubladenseitigen Haken vor die Haken 7 des Beschlages an der Frontblende legen. Die Frontblende ist jetzt mit der Schublade verbunden, ohne daß sie abfallen kann. Zur Einstellung der Frontblende gegenüber der Schublade und damit gegenüber dem Möbel nach der Seite hin werden mittels der Schrauben 6 unter Angriff von Schraubendrehern an den Schraubenköpfen 25 die Hakenteile 8 mit ihren Gleitfüßen 11 in den Führungen 12, 13 verschoben, wobei an der Schraube auf der einen Seite der Schublade angezogen, auf der anderen Seite der Schublade nachgelassen wird. Ist danach die erforderliche Seitenausrichtung erreicht, werden die beiden Schrauben nach beiden Seiten gegensinnig etwas gedreht, so daß sich eine gewisse Vorspannung durch das Auseinanderbewegen der beiden Haken auf beiden Seiten der Schublade einstellt. Die gegeneinanderliegenden Flächen der Haken 8 und 7 sind zweckmäßig etwas angerauht, sie können mit einer Riffelung versehen sein. In dieser Stellung ist eine senkrechte Bewegung der Blende gegenüber der Schublade noch möglich. Sowie diese senkrechte Verstellung und Ausrichtung den Erfordernissen entsprechend erfolgt, ist, wobei die jeweils erreichte Einstellung aufgrund der Reibung zwischen den Hakenflächen erhalten bleibt, werden die Schrauben 6 auf beiden Seiten der Schublade gegensinnig angezogen, so daß damit die schubladenseitigen Hakenteile 8 noch weiter auseinandergedrückt werden. Damit wird eine feste Verspannung der Frontblende 1 gegen die Auflageflächen an der Vorderseite der Schublade erreicht, so daß die Frontblende 1 in der eingerichteten Stellung fest und unverrückbar mit der Schublade verbunden ist. Durch die besondere Anordnung der Verbindungsteile, insbesondere der Haken 5, wird dabei der zusätzliche Vorteil erreicht, daß aufgrund des Kräfteflusses eine, wenn auch geringe, jedoch ausreichende Verbiegung der Frontblende einerseits und der Schubladenvorderwand andererseits erfolgt, in dem Sinne, daß diese Einbiegungen gegeneinander gerichtet sind, also in der Mitte der Schubladenvorderseite die engste Anlage der beiden Teile aneinander erreicht wird. Damit ist vermieden, daß infolge von Biegespannungen eine Fuge zwischen der angesetzten Frontblende und der Schubladenvorderseite entstehen könnte.

Um das Ansetzen der Schubladenblende in der gewünschten Lage zu erleichtern, ist an dem frontseitigen Beschlag, zweckmäßig an dem verhältnismäßig dünn ausgebildeten Verbindungssteg 30 zwischen dem oberen waagerechten Haken 7 und dem unteren Haltevorsprung 9 auf der Innenseite eine etwas vorspringende, senkrechte kleine Rippe 31 angeformt. An der unteren Führungsleiste 13 ist auf der Außenseite eine Kerbe 32 eingeformt. Diese beiden Formteile (31 und 32) sind derart angeordnet, und wirken so zusammen, daß damit eine Null-Stellung der Frontblende gegenüber der Schublade in waagerechter Richtung beim Einsetzen definiert wird. Das Einrasten der Rippe 31 in der Kerbe 32 ist durch Verschieben in waagerechter Richtung bei weit zurückgezogenem Hakenteil 8 deutlich zu fühlen.

Weiterhin ist vorzugsweise an dem Verbindungssteg 30 eine Zunge 33 ausgebildet, die, senkrecht stehend, an ihrem breiten oberen Ende mit einer etwas vorspringenden waagerechten Rippe 34 versehen ist. Die Anordnung ist derart getroffen, daß in der senkrechten Null-Stellung der Blende gegenüber der Schublade diese Rippe 34 an der Zunge 33 die obere Kante 35 der unteren Führungsschiene 13 übergreift, so daß beim Ansetzen der Blende an die Schublade auch eine Null-Stellung in senkrechter Richtung definiert ist und daher leicht eingestellt werden kann.

Die Erfindung ist nicht auf die dargestellten und beschriebenen Ausführungsbeispiele beschränkt, es können beispielsweise die Haltevorsprünge 9 auch an anderer Stelle als unmittelbar unterhalb der waagerechten Haken 7 an der Frontblende 1 angebracht sein, bei entsprechender Anordnung von Gegenhaltern an der Schublade. Beispielsweise können über die gesamte Länge der Vorderwand der Schublade verteilt, derartige Haltevorsprünge vorgesehen sein. Es ist auch nicht unbedingt erforderlich, daß die Haltevorsprünge ausschließlich unterhalb der beiden waagerechten Haken 7 an der Blende sitzen, sie können auch in besonderen Fällen oberhalb dieser waagerechten Haken an der Blende befestigt sein bei entsprechender Anordnung von Gegenhaltern an der Vorderseite der Schublade. Es kann auch beispielsweise bei besonders hoch ausgebildeten Schubladen eine Anordnung von Haltevorsprüngen über und unter den waagerechten Haken vorgesehen sein, wobei die Anordnung ähnlich wie bei einer Schiebetür getroffen ist, so daß die oberen Haltevorsprünge mit ihren Gegenhaltern wesentlich länger sind als die unteren Haltevorsprünge, so daß beim Einsetzen der Blende zunächst mit den oberen Haltevorsprüngen hintergriffen wird, die Blende dann unten gegen die Schublade geschwenkt und abgesenkt wird, so daß auch die unteren Haltevorsprünge die Gegenhalter übergreifen, die oberen Haltevorsprünge jedoch nicht aus ihrer Übergreifungsstellung herausrutschen, sondern noch in Eingriff bleiben.

## Patentansprüche

1. Vorrichtung zum einstellbaren Befestigen einer Frontblende (1) an einem ausziehbaren Möbelteil mit wenigstens einem zwischen der Vorderwand des Möbelteiles und der Frontblende (1) angeordneten Verstellbeschlag, dessen möbelseitiger Beschlagteil ein mittels einer Verstellschraube in einer Führung verschiebbares Verstellteil mit einem vorstehenden Haken (8) aufweist und dessen frontplattenseitiger Beschlagteil mit einem Gegenhaken (7) den Haken des möbelseitigen Beschlagteils hintergreift, wobei die Frontblende (1) zum Möbelteil in der Höhe und der Seite einstellbar ist, dadurch gekennzeichnet, daß nahe der beiden Seitenkanten des Möbelteils waagerechte Führungen (12, 13) für je ein Verstellteil angeordnet sind, dessen Haken (8) nach der Seite hin offen ist und in seinem wirksamen Bereich vor den Führungen (12, 13) liegt und dessen zwischen den Führungen liegender Gleitfuß (11) mit einem führungsparallelen Gewinde versehen ist, in das die Verstellschraube (22) eingreift, deren Kopf (25) sich am Umfang eines Durchbruchs einer Seitenwand (23) des Möbelteils abstützt, und daß der mit der Frontblende (1) verbundene Gegenhaken (7) von der Seite her in die Öffnung des möbelteilseitigen Hakens (8) eingreift.

2. Vorrichtung nach Anspruch 1, dadurch gekennzeichnet, daß frontplattenseitig, unterhalb des Gegenhakens (7), ein senkrecht nach vorn und unten offener Haltevorsprung (9) befestigt ist, der auf einen zugeordneten möbelteilfesten gegenhalter (10) vor der Vorderwand des Möbelteils von oben her aufsetzbar ist.

3. Vorrichtung nach Anspruch 1 oder 2, dadurch gekennzeichnet, daß die waagerechten Führungen (12, 13) unmittelbar auf der Außenseite der Vorderwand des Möbelteils angeordnet sind.

4. Vorrichtung nach einem der Ansprüche 1-3, dadurch gekennzeichnet, daß die waagerechten Führungen (12, 13) an einer vorderen, frontparallelen Abwinklung (29) von zu den Seitenwänden (23) des Möbelteils parallel verlaufenden Leisten (27) angeordnet sind.

5. Vorrichtung nach Anspruch 3 oder 4, dadurch gekennzeichnet, daß die waagerechten Führungen (12, 13) als Gleitleisten ausgebildet sind mit verbreiterten Rücksprüngen (16, 17) in Richtung auf die Vorderwand des Möbelteils, und der Gleitfuß (11) zum Eingriff in diese Rücksprünge an seiner Basis vorsprünge (14, 15) aufweist.

6. Vorrichtung nach Anspruch 3 oder 4, dadurch gekennzeichnet, daß der Gleitfuß (11) sowohl an seiner verbreiterten Basis, als auch zwischen den näher zusammenstehenden Teilen der Führungen (12, 13) geführt ist.

7. Vorrichtung nach einem der Ansprüche 2-6, dadurch gekennzeichnet, daß der frontplattenseitige Gegenhaken (7) und der Vorsprung (9) durch einen Steg (30) untereinander verbunden sind.

8. Vorrichtung nach Anspruch 1 oder 7, dadurch gekennzeichnet, daß an dem frontplattenseitigen Gegenhaken (7) oder an dem Vorsprung (9) oder dem Verbindungssteg (30) eine in Richtung auf das Möbelteil etwas vorspringende, senkrechte kleine Rippe (31) angeformt ist, der an der unmittelbar gegenüberliegenden, anliegenden möbelteilseitigen Fläche eine Einbuchtung oder Kerbe (32) zugeordnet ist.

9. Vorrichtung nach einem der Ansprüche 1-8, dadurch gekennzeichnet, daß an dem frontplattenseitigen Gegenhaken (7) oder an dem Vorsprung (9) oder an dem Verbindungssteg (30) eine senkrecht stehende Zunge (33) angeformt ist, deren breites Ende mit einer in Richtung auf das Möbelteil etwas vorspringenden, waagerechten Rippe (34) versehen ist, der eine waagerechte Kante (35) an der unmittelbar gegenüberliegenden, anliegenden möbelteilseitigen Fläche zugeordnet ist.

10. Vorrichtung nach einem der Ansprüche 1 bis 9, dadurch gekennzeichnet, daß die Verstellschraube (22) des Gleifußes (11) in dem Durchbruch der möbelteilfesten Seitenwand (23) in einer dort eingelassenen, innen glatten Buchse (24) aus Metall geführt ist.

11. Vorrichtung nach einem der Ansprüche 1-10, dadurch gekennzeichnet, daß die Verstellschraube (22) des Gleitfußes (11) mit einer in den Gleitfuß eingelassenen, mit Innengewinde versehenen Buchse (24) aus Metall zusammenwirkt.

12. Vorrichtung nach einem der Ansprüche 1-11, dadurch gekennzeichnet, daß die beiden gegeneinanderliegenden Flächen der zusammenwirkenden Haken (7 und 8) mit einer Oberflächenrauhung, beispielsweise einer waagerecht verlaufenden Riffelung versehen sind.

## Claims

1. Device for adjustably connecting the front panel to a pull-out furniture component with at least one adjustable fitting arranged between the front wall of the furniture component and the front panel (1), the fitting component facing the furniture including an adjusting part with a projecting catch (8) and slideable in a guideway and the fitting component facing the front panel engaging with a counter-catch (7) behind the catch of the fitting component facing the furniture, by doing which the front panel (1) is adjustable vertically and laterally in relation to the furniture component, characterized in that near the two side edges of the furniture component there are affixed horizontal guideways (12, 13) each for one adjusting part, the catch (8) of which is open towards the side and the contact section of which is located in front of the guideways (12, 13) and the sliding block (11) of which, located between the guideways, is provided with a threaded opening parallel to the guideways and into which the screw-bolt (22) engages, the head (25) of the screw-bolt (22) being supported within the confines of an opening through a side-wall (23) of the furniture component, and in that the counter-catch (7) connected with the front panel (1) hooks from the side into the opening in the catch (8) facing the furniture component.

2. A device in accordance with Claim 1, characterized in that there is fastened to the front panel below the counter-catch (7) a retaining projection (9) which is open forwards and downwards and which can be set down from above on a counterpart (10) which is part of the furniture component and which extends outward from the forward wall of the furniture component.

3. A device in accordance with Claim 1 or 2, characterized in that the horizontal guideways (12, 13) are affixed directly onto the outer side of the forward wall of the furniture component.

4. A device in accordance with any one of Claims 1 to 3, characterized in that the horizontal guideways (12, 13) are affixed to a forward, right- angled extension (29) parallel to the front, of strips (27) running parallel to the side walls (23) of the furniture component.

5. A device in accordance with Claim 3 or 4, characterized in that the horizontal guideways (12, 13) are designed as slide strips with widened rabbets (16, 17) opening toward the forward wall of the furniture component, and the sliding block (11) has ledges (14, 15) at its base designed to engaged with these recesses.

6. A device in accordance with Claim 3 or 4, characterized in that the sliding block (11) is guided both at its widened base and between the closer-together sections of the guideways (12, 13).

7. A device in accordance with any of Claims 2 to 6, characterized in that the counter-catch (7) on the front panel and the projection (9) are joined together by means of a web (30).

8. A device in accordance with Claim 1 or 7, characterized in that on the counter-catch (7) on the front panel or on the projection (9) or the connecting web (30) there is form-molded a small vertical rib (31) projecting somewhat toward the furniture component and with which is associated an indentation or groove (32) at the directly opposite adjoining surface of the furniture component.

9. A device in accordance with any one of the claims 1 to 8, characterized in that on the counter-catch (7) facing the front panel or on the protection (9) or on the connecting web (30) there is form-molded an upright tongue (33) the broader end of which is provided with a horizontal rib (34) projecting somewhat toward the furniture component, and associated with a horizontal edge (35) on the directly opposite adjoining surface facing the furniture component.

10. A device in accordance with any one of Claims 1 to 9, characterized in that the screw-bolt (22) for adjusting the sliding block (11) is guided within the opening of the side wall (23) forming part of the furniture component, said opening being lined with a metal sleeve (24), smooth on the inside.

11. A device in accordance with any one of Claims 1 to 10, characterized in that the screw-bolt (22) for adjusting the sliding block (11) works in conjunction with a metal sleeve (24) provided with internal threading inserted into the sliding block.

12. A device in accordance with any one of Claims 1 to 11, characterized in that the two surfaces opposite one another of the co-operating catches (7 and 8) are provided with a surface- roughened texture, for example, horizontally running corrugations.

## Revendications

1. Dispositif pour la fixation réglable d'un panneau frontal (1) à un élément d'un meuble extensible, avec au moins une ferrure de réglage agencée entre la paroi avant de l'élément et le panneau précité (1), et dont la partie côté meuble comporte une pièce de réglage déplaçable dans un guidage par le moyen d'une vis correspondante et pourvue d'un crochet dépassant (8), tandis que sa partie côté panneau s'accroche par l'arrière à la précédente à l'aide d'un contre-crochet (7), grâce à quoi le plateau frontal (1) peut être réglé en hauteur et sur le côté, caractérisé en ce que des guidages horizontaux (12, 13) sont agencés près des deux arêtes latérales de l'élément, chacun pour une pièce de réglage dont le crochet (8) est ouvert en direction du côté, son domaine d'action se situant en avant des guidages correspondants (12, 13), tandis que son sabot coulissant (11), situé entre ces derniers, comporte un alésage fileté parallèle à ceux-ci et dans lequel s'engage la vis de réglage (22) dont la tête (25) prend appui sur le pourtour d'une échancrure d'une paroi latérale (23) de l'élément, et en ce que le contre-crochet (7) solidaire du panneau frontal (1) s'engage à partir du côté dans l'ouverture du crochet (8) côté élément.

2. Dispositif suivant la revendication 1, caractérisé en ce que sur le côté panneau et au-dessous du contre-crochet (7) est fixée une patte de retenue dépassante verticale (9) orientée vers l'avant et vers le bas, susceptible d'être disposée par le haut sur une contre-patte (10) en avant de la paroi avant de l'élément.

3. Dispositif suivant la revendication 1 ou 2, caractérisé en ce que les guidages horizontaux (12, 13) sont disposés directement sur la face extérieure de la paroi avant de l'élément de meuble.

4. Dispositif suivant l'une des revendications 1 à 3, caractérisé en ce que les guidages horizontaux (12, 13) sont disposés sur un repliage antérieur (29) parallèle au panneau, de baguettes nervurées (27) parallèles aux parois latérales (23) de l'élément de meuble.

5. Dispositif suivant la revendication 3 ou 4, caractérisé en ce que les guidages horizontaux (12, 13) sont établis sous la forme de glissières avec contre-saillies élargies (16, 17) orientées en direction de la paroi avant de l'élément de meuble, tandis que le sabot coulissant (11) comporte sur sa base des saillies (14, 15) propres à s'engager dans ces contre-saillies.

6. Dispositif suivant la revendication 3 ou 4, caractérisé en ce que le sabot coulissant (11) est guidé aussi bien vers sa base élargie qu'entre les parties plus resserrées des guidages (12, 13).

7. Dispositif suivant l'une des revendications 2 à 6, caractérisé en ce que les contre-crochets (7) côté panneau et la patte dépassante (9) sont reliés entre eux par une entretoise (30).

8. Dispositif suivant la revendication 1 ou 7, caractérisé en ce que sur le contre-crochet (7) côté panneau, ou bien sur la patte dépassante (9), ou bien sur l'entretoise de liaison (30) est conformée une petite nervure verticale en saillie (31), laquelle est associée à une dépression ou entaille (32) située sur la surface côté élément immédiatement en vis-à-vis.

9. Dispositif suivant l'une des revendications 1 à 8, caractérisé en ce que sur le contre-crochet (7) côté panneau frontal, ou bien sur la patte dépassante (9), ou bien sur l'entretoise de liaison (30) est conformée une dent (33) orientée verticalement dont l'extrémité large est pourvue d'une nervure horizontale (34) qui dépasse légèrement en direction de l'élément de meuble et qui est associée à une arête horizontale (35) prévue sur la surface côté élément immédiatement en vis-à-vis.

10. Dispositif suivant l'une des revendications 1 à 9, caractérisé en ce que la vis de réglage (22) du sabot coulissant (11) est guidée dans l'échancrure de la paroi latérale côté élément (23) à l'intérieur d'un manchon métallique lisse (24) inséré à cet endroit.

11. Dispositif suivant l'une des revendications 1 à 10, caractérisé en ce que la vis de réglage (22) du sabot coulissant (11) coopère avec un manchon métallique pourvu d'un filetage intérieur et inséré dans ledit sabot coulissant.

12. Dispositif suivant l'une des revendications 1 à 11, caractérisé en ce que les deux surfaces en vis-à-vis des crochets (7 et 8) qui coopèrent l'un avec l'autre comportent une rugosité superficielle, telle par exemple que des nervures orientées horizontalement.
